# EUROPÄISCHE PATENTSCHRIFT

(11) **EP 0 376 002 B1**
(45) Veröffentlichungstag und Bekanntmachung des Hinweises auf die Patenterteilung: **06.04.1994**
(21) Anmeldenummer: 89122342.2
(22) Anmeldetag: 04.12.1989
(51) Int. Cl.: D01G 21/00, D01H 5/70

(54) **Kämmaschine**
Combing machine
Machine de peignage

(30) Priorität: 22.12.1988 CH 4754/88
(43) Veröffentlichungstag der Anmeldung: 04.07.1990
(73) Patentinhaber: MASCHINENFABRIK RIETER AG, CH-8406 Winterthur (CH)
(72) Erfinder: Clement, Heinz, CH-8406 Winterthur (CH); Bischofberger, Jürg, CH-8352 Räterschen (CH); Eichenberger, Hansulrich, CH-8406 Winterthur (CH); Mondini, Giancarlo, Dr., CH-8400 Winterthur (CH)

(56) Entgegenhaltungen:
- EP-A- 0 139 236
- DE-A- 2 734 564
- GB-A- 1 225 836
- GB-A- 1 331 740

## Beschreibung

Die Erfindung bezieht sich auf eine Kämmaschine mit einer Mehrzahl von Kämmvorrichtungen, einer den Kämmvorrichtungen nachgeschalteten Streckwerkeinrichtung, welche das Kammzugband einer Kannenpresse zuführt, bzw. auf ein Verfahren zur Herstellung eines gleichmässigen Kammzugbandes.

Bei bekannten Kämmaschinen wird das von den Kammwerkzeugen ausgekämmte Faservlies über einen Bandtrichter zu einem Faserband zusammengefasst, wobei dem Bandtrichter ein Abzugswalzenpaar nachgeschaltet ist. Diese, an den einzelnen Kämmköpfen gebildeten Faserbänder, werden in der Regel parallel zueinander über einen Auslauftisch zu einem auf der Kämmaschine befindlichen Streckwerk überführt. Im Streckwerk werden die zugeführten Faserbänder doubliert und zu einem einzelnen Faserband zusammengefasst, welches anschliessend über eine Kannenpresse in eine Kanne abgelegt wird.

Zur Ueberwachung der Nummernhaltung des Kammzugbandes ist es bekannt (Fa. Rieter - Kämmaschine E7/5) vor dem Trichterrad der Kannenpresse eine Messstelle zur Ermittlung der Banddicke anzubringen. Weicht in diesem Fall die Band-Nr. von einem Vorgabewert ab, so wird die Kämmaschine automatisch stillgesetzt. Dies ermöglicht anschliessend eine manuelle Ueberprüfung der Maschineneinstellung, um die Fehlerquelle zu ermitteln, die für die Abweichung der Nummer verantwortlich ist.

Das in der Kämmaschine verwendete Streckwerk hat bei der bekannten Ausführung die Aufgabe, durch die Doublierung eine Vermischung der einzelnen Bänder, bzw. Fasern, vorzunehmen. Ausserdem werden beim Strecken die durch den Kämmvorgang entstandenen Lötstellen ausgeglichen.

Mit der bekannten Kämmaschine ist es möglich, das abgegebene Kammzugband auf die Nummernhaltung zu überwachen.

Bei Abweichung eines vorgegebenen Nummernwertes wird jedoch der Kämmprozess unterbrochen und der Bedienungsmann ist genötigt, die Ursache der Abweichung zu suchen und diese zu beseitigen, um die gewünschte Nummernhaltung wieder zu erstellen.

Dies kann bereits dann der Fall sein, wenn die von den Vorlagewickeln an die Kämmköpfe abgegebene Wattebahn keine konstante Mischung aufweist.

Dadurch verändert sich das Verhältnis Kämmlingsausscheidung/Kammzug, und die Nummernhaltung des Kammzugbandes ist nicht mehr gewährleistet.

Es ist somit Aufgabe der Erfindung, die Kämmaschine so auszubilden, dass ein kontinuierlicher Arbeitsprozess ermöglicht und eine annähernd gleichbleibende Qualität, bzw. Nummernhaltung, des Kammzugbandes gewährleistet wird.

Dies wird dadurch gelöst, dass die Streckwerkseinrichtung mit einer Regeleinrichtung zur Vergleichmässigung des Kammzugbandes versehen ist.

Geregelte Streckwerke sind zwar in der Verwendung bei speziellen Strecken bekannt, jedoch in der Verwendung bei einem Streckwerk auf der Kämmaschine neu. Die dadurch erzielten Vorteile sind erheblich, sodass unter Umständen eine bisher der Kämmaschine nachgeschaltete Streckwerkpassage, bzw. Strecke, wegfallen kann und das direkte Ansetzen des von der Kämmaschine abgegebenen Kammzugbandes an einen Flyer oder an eine Oe-Spinnmaschine ermöglicht. Dies wiederum bedingt eine erhöhte Wirtschaftlichkeit des Spinnereivorwerk-Bereiches.

Durch die Ausregelung der Bandnummer im geregelten Streckwerk, können die Kämmköpfe ohne Nachregulierung auch bei unterschiedlichen Mischungen der Vorlagewickel kontinuierlich arbeiten. Dies wiederum bedingt eine erhöhte Qualität des Kammzugbandes, da ein Unterbruch nicht mehr notwendig ist und die daraus entstehenden Unregelmässigkeiten eliminiert werden.

Um die Anzahl der Kämmköpfe zu erweitern oder bei Erhöhung der Wattengewichte ist es unter Umständen erforderlich, die von den Kämmköpfen abgegebenen Kammzugbänder auf zwei nachfolgende Streckwerke zu verteilen, wobei jedem Streckwerk eine Kannenpresse nachgeordnet ist. Um die zuvor angesprochenen Vorteile zu erzielen, wird vorgeschlagen, diese Streckwerke mit einer voneinander unabhängigen Regeleinrichtung zu versehen.

In Verbindung mit der Drehzahl-Regelung einer Einzugswalze einer Vorverzugszone infolge eines Signals einer Banddickenmesseinrichtung, ist es vorteilhaft, zwischen den Kämmvorrichtungen und der Einzugswalze einen Bandspeicher anzuordnen, der eine gleichmässige Liefergeschwindigkeit der Kämmvorrichtungen gewährleistet und einen Ausgleich für die unterschiedliche Drehzahl der Einzugswalze vornimmt.

Es wird weiter vorgeschlagen, bei einer infolge der Regelung veränderten Drehzahl der Einzugswalze auf den Antrieb der Kämmvorrichtungen einzuwirken, um die Liefergeschwindigkeit der Kämmvorrichtungen mit der Einzugsgeschwindigkeit am Streckwerk der Kammzugbänder abzustimmen.

Wird, wie weiter vorgeschlagen, die Drehzahlregelung an einer Lieferwalze einer Hauptverzugszone vorgenommen, so ist kein Bandspeicher, bzw. Abstimmung zwischen der Einzugswalze der Vorverzugszone und den Kämmvorrichtungen notwendig.

Um den Streckungsvorgang zu intensivieren, bzw. zu verbessern, wird vorgeschlagen, mindestens zwei Streckwerke in Reihe zu schalten, wobei mindestens ein Streckwerk mit einer Regeleinrichtung versehen ist. Es ist dabei denkbar, beim ersten Streckwerk nur einen geringen Verzug vorzunehmen, während der grösste Verzugsanteil auf dem nachfolgenden Streckwerk bewerkstelligt wird.

Zur Abstimmung des Arbeitsprozesses der Kämmaschine ist es von Vorteil, dass die Steuerimpulse der Regeleinrichtung der oder des Streckwerkes an einen übergeordneten Prozessleitrechner übermittelt werden, der auch in Verbindung mit den anderen Maschinen des Herstellungsprozesses verbunden ist.

Besonders vorteilhaft ist ein Verfahren, bzw. eine Vorrichtung, wobei ein erstes Streckwerk den einzelnen an den Kämmköpfen gebildeten Faserbändern zugeordnet ist und ein erster Verzug vorgenommen wird.

Weitere Vorteile sind anhand eines nachfolgenden Ausführungsbeispieles näher beschrieben und aufgezeigt:

Es zeigt:
- Fig. 1: eine schematische Seitenansicht einer Kämmmaschine mit einem Streckwerk.

Fig. 1 zeigt eine Kämmaschine 1, mit z.B. acht Kämmköpfen 2, wovon in der Darstellung nur vier gezeigt sind. Auf jedem Kämmkopf 2 befindet sich ein Wattewickel 3, dessen Watte 4 über eine nicht näher aufgezeigte Speiseeinrichtung den Kämmvorrichtungen 5 zugeführt wird. Die Kämmvorrichtung 5 ist nicht näher aufgezeigt und kann, wie allgemein bekannt, aus einem Zangenaggregat, einem unterhalb diesem angebrachten Rundkamm und einem, bezogen auf die Förderrichtung, hinter dem Zangenaggregat angeordneten Fixkamm mit anschliessenden Abreisswalzen bestehen.

Das von den Abreisswalzen abgegebene ausgekämmte Faservlies gelangt über einen Abzugstisch 6 in einen nicht näher aufgezeigten Abzugstrichter. Beim Abzugstrichter wird das Faservlies zu einem Faserband, bzw. Kammzugband, zusammengefasst. Dieser Vorgang wird unterstützt durch ein dem jeweiligen Abzugstrichter nachgeordneten Abzugswalzenpaar 7, welches das Kammzugband an einen Auslauftisch 8 abgibt. Um die Faserbänder 10 nebeneinander auf dem Auslauftisch 8 weiter zu fördern, sind Bandführer 9 vorgesehen, die in horizontaler Richtung zueinander versetzt sind. Die parallel zueinander geführten Faserbänder 10 gelangen zu einem Streckwerk 11, wobei am Eingang des Streckwerkes 11 eine Messeinrichtung 12 vorgesehen ist, die Stärke der einlaufenden Faserbänder abtastet. Die Messeinrichtung 12 kann in unterschiedlicher Form z.B. optisch oder mechanisch erfolgen.

Nach dem Durchlauf durch die Messeinrichtung 12 gelangen die Faserbänder zwischen die Eingangswalzen 13 einer Vorverzugszone 14 zu einem Mittelwalzenpaar 15, welches gleichzeitig die Zuführwalzen für eine nachfolgende Hauptverzugszone 16 sind. Ueber die Lieferwalzen 17 am Ausgang des Hauptverzugsfeldes 16 gelangen die verstreckten Bänder 10 in einen schematisch dargestellten Bandtrichter 18 und werden dort zu einem Kammzugband 19 unter Zuhilfenahme der Abzugswalzen 20 zusammengefasst. Zur Führung der Fasern ist im Vorverzugsfeld ein Druckstab 21 angebracht. Dieser Druckstab 21 könnte auch im Hauptverzugsfeld 16 angeordnet sein.

Das von den Abzugswalzen 20 abgegebene Kammzugband 19 gelangt auf ein Förderband 22 und wird zu einer Kannenpresse 23 überführt.

Ueber die Kalanderwalzen 24, und dem Trichterrad 25 wird das Kammzugband 19 in eine Kanne 26 abgelegt.

Das Streckwerk 11 ist mit einer Regeleinrichtung 27 versehen.

Der Antrieb der unteren Walzen der Walzenpaare 13, 15 und 17 erfolgt von dem Hauptmotor M, wobei für den Antrieb der unteren Walze 15 ein Planetengetriebe 28 zwischengeschaltet ist und der Antrieb der Unterwalze 13 direkt von der Unterwalze 15 abgenommen wird. Dem Planetengetriebe 28 ist ein Regelmotor M1 zugeordnet, der über ein Steuergerät 29 angesteuert wird. Das Steuergerät 29 erhält Impulse von einer Sollwertstufe 30, worin die durch die Messeinrichtung über einen Signalwandler 31 und ein Zeitglied 32 initierte Messspannung mit der vom Leittacho 33 des Hauptmotores M abgegebenen Leitspannung verglichen wird und daraus eine Sollspannung für das Steuergerät ergibt.

Vor dem Einlauf in die Kalanderwalzen 24 kann zusätzlich ein Slivermonitor zur Ueberwachung des regulierten Kammzugbandes vorgesehen sein.

Wird durch die Messeinrichtung 12 ein Unterschied zu der Sollwert-Banddicke ermittelt, so wird in diesem Fall mit einer Zeitverzögerung über die Regeleinrichtung 27 der Regelmotor M1 beaufschlagt, der in das Planetengetriebe eingreift und eine Drehzahländerung der Mittelwalze 15 und somit auch der Eingangswalze 13 bewirkt, während die Lieferwalze 17 eine unveränderte Drehzahl besitzt. D.h., der Verzug wird infolge des geänderten Drehzahlunterschiedes zwischen Mittelwalze 15 und Lieferwalze 17 der ermittelten Banddicke durch die Messeinrichtung 12 angepasst.

Wie schon in der Eingangsbeschreibung aufgeführt, können anders aufgebaute Streckwerke mit anderen Regeleinrichtungen als die hier gezeigte Ausführung (Fa. Schubert & Salzer - RSB 51) zur Anwendung kommen.

Es ist auch denkbar, dem Abzugswalzenpaar 7 ein weiteres Walzenpaar (nicht aufgezeigt) nachzuordnen, das mit einer etwas grösseren Drehzahl angetrieben ist, um das Faserband mit einem geringen Vorverzug zu beaufschlagen, bevor es auf den Abzugstisch gelangt und mit den anderen doubliert wird.

## Patentansprüche

1. Kämmaschine mit einer Mehrzahl von Kämmvorrichtungen (5), wobei das von der jeweiligen Kämmvorrichtung abgegebene Faservlies zu einem Faserband (10) zusammengefasst wird und die Faserbänder gemeinsam einer nachfolgenden Streckwerkseinrichtung (11) zugeführt werden, welche das dabei gebildete Faserband (19) an eine nachfolgende Kannenpresse (23) abgibt,
dadurch gekennzeichnet,
dass die Streckwerkseinrichtung (11) mit einer Regeleinrichtung (27) zur Vergleichmässigung des Faserbandes (19) versehen ist.

2. Kämmaschine nach Anspruch 1, dadurch gekennzeichnet,
dass die Streckwerkeinrichtung (11) aus mindestens zwei voneinander unabhängigen und parallel zueinander arbeitenden Streckwerken besteht, welche anteilig mit den von den Kämmvorrichtungen (15) abgegebenen Kammzugbändern (10) beschickt werden.

3. Kämmaschine nach Anspruch 1 oder 2, dadurch gekennzeichnet,
dass entsprechend einer Banddickenmesseinrichtung (12) die Drehzahl einer Einzugswalze (13) einer Vorverzugszone (14) der Streckwerkseinrichtung (11) geregelt wird.

4. Kämmaschine nach Anspruch 3, dadurch gekennzeichnet,
dass zwischen der Einzugswalze (23) und den Kämmvorrichtungen (5) ein Bandspeicher angeordnet ist.

5. Kämmaschine nach Anspruch 3, dadurch gekennzeichnet,
dass der Antrieb der Kämmvorrichtungen (5) entsprechend der Drehzahlveränderung der Einzugwalze (23) geregelt wird.

6. Kämmaschine nach Anspruch 1 oder 2, dadurch gekennzeichnet,
dass die Regeleinrichtung (27) entsprechend einer Banddickenmesseinrichtung (12) die Drehzahl einer Lieferwalze (17) einer Hauptverzugszone (16) verändert.

7. Kämmaschine nach Anspruch 1, dadurch gekennzeichnet,
dass die Streckwerkseinrichtung (11) aus mindestens zwei hintereinander geschalteten Streckwerken besteht, wobei mindestens ein Streckwerk mit einer Regeleinrichtung zur Vergleichmässigung des Kammzugbandes versehen ist.

8. Kämmaschine nach einem der Ansprüche 1,2 oder 7, dadurch gekennzeichnet,
dass die Steuerimpulse der Regeleinrichtung (27) an einen übergeordneten Prozessleitrechner übermittelt werden.

9. Kämmaschine mit einer Mehrzahl von Kämmvorrichtungen (5), wobei das von der jeweiligen Kämmvorrichtung abgegebene Faservlies über eine Vorrichtung zu einem Faserband (10) zusammengefasst wird und die Faserbänder (10) gemeinsam einer nachfolgenden Streckwerkseinrichtung (11) zugeführt werden, welche das dabei gebildete Faserband (19) an eine nachfolgende Kannenpresse (23) abgibt,
dadurch gekennzeichnet,
dass im Anschluss an die Vorrichtung zur Faserbandbildung jedes Faserband einem ersten Streckwerk zugeführt wird und anschliessend auf einem Auslauftisch (8) abgegeben und mit den anderen Faserbändern zusammengefasst bzw. doubliert wird und die Faserbänder der gemeinsamen Streckwerkseinrichtung (11) zugeführt werden, welche mit einer Regeleinrichtung (27) zur Aussteuerung unterschiedlicher Banddicken versehen ist.

10. Verfahren zur Herstellung eines gleichmässigen Faserbandes auf einer Kämmaschine, mit einer Mehrzahl von Kämmvorrichtungen,
gekennzeichnet durch folgende Verfahrensschritte:
a) Abgabe eines ausgekämmten Faservlieses von der jeweiligen Kämmvorrichtung zu einer Bandbildungsvorrichtung
b) Bildung eines Faserbandes aus dem jeweiligen Faservlies in der Bandbildungsvorrichtung
c) Doublierung der gebildeten Faserbänder
d) Überführung der Faserbänder (10) zu einer Streckwerkseinrichtung
e) Verstrecken der Faserbänder (10) mit einem Regulierstreckwerk
f) Zusammenfassung der verstreckten Faserbänder (10) zu einem einzelnen Faserband (19)
g) Ablage des Faserbandes über eine Kannenpresse in einer Kanne (26).

11. Verfahren zur Herstellung eines gleichmässigen Faserbandes auf einer Kämmaschine, mit einer Mehrzahl von Kämmvorrichtungen,
gekennzeichnet durch folgende Verfahrensschritte:
a) Abgabe eines ausgekämmten Faservlieses von der jeweiligen Kammvorrichtung
b) Bildung eines Faserbandes aus dem jeweiligen Faservlies in einer Bandbildungsvorrichtung
c) Verstrecken der einzelnen Faserbänder (10) in einem dem jeweiligen Faserband zugeordneten Streckwerk
d) Doublieren der verstreckten Faserbänder
e) Überführen der Faserbänder zu einer gemeinsamen Streckwerkseinrichtung
f) gemeinsames Verstrecken der Faserbänder (10) mit einem Regulierstreckwerk
g) Zusammenfassung der verstreckten Faserbänder (10) zu einem einzelnen Faserband (19)
h) Ablage des Faserbandes (19) über eine Kannenpresse in einer Kanne (26).

## Claims

1. A combing machine with a plurality of combing apparatuses (5), with the fibre fleece supplied from the respective combing apparatus being combined to a sliver (10) and the slivers being jointly supplied to a subsequent drafting device (11) which supplies the sliver (19) thus formed to a subsequent can press (23), characterized in that the drafting device (11) is provided with a control device (27) for the evening of the sliver (19).

2. A combing machine as claimed in claim 1, characterized in that the drafting device (11) consists of at least two drafting arrangements which are independent from one another, operate parallel with respect to one another and which are proportionally supplied with combed sliver delivered by the combing apparatuses (15).

3. A combing machine as claimed in claim 1 or 2, characterized in that the speed of a draw-in roller (13) of a preliminary draft zone (14) of the drafting device (11) is controlled according to the sliver thickness measuring device (12).

4. A combing machine as claimed in claim 3, characterized in that a yarn storage means is provided between the draw-in roller (23) and the combing apparatuses.

5. A combing machine as claimed in claim 3, characterized in that the drive of the combing apparatuses (5) is controlled according to the change in speed of the draw-in roller (23).

6. A combing machine as claimed in claim 1 or 2, characterized in that the control device (27) changes the speed of a delivery roller (17) of a main draft zone (16) according to the sliver thickness measuring device (12).

7. A combing machine as claimed in claim 1, characterized in that the drafting device (11) consists of at least two drafting arrangements disposed behind one another, with at least one drafting arrangement being provided with a control device for evening the combed sliver.

8. A combing machine as claimed in one of the claims 1, 2 or 7, characterized in that the control pulses of the control device (27) are transmitted to a superior process control computer.

9. A combing machine with a plurality of combing apparatuses, with the fibre fleece supplied from the respective combing apparatus being combined to a sliver (10) via an apparatus and the slivers (10) being jointly supplied to a subsequent drafting device (11) which supplies the sliver (19) thus formed to a subsequent can press (23), characterized in that every sliver is supplied to a first drafting arrangement following the sliver forming apparatus and that subsequently they are delivered to a delivery table (8) and combined or doubled with the other slivers and that the slivers are supplied to the joint drafting device (11) which is provided with a control device (27) for controlling the different sliver thicknesses.

10. A method for producing an even sliver on a combing machine, with a plurality of combing apparatuses, characterized by the following process steps:
a) The supply of a combed fibre fleece from the respective combing apparatus to a sliver forming apparatus
b) Forming of a sliver from the respective fibre fleece in the sliver forming apparatus
c) Doubling of the slivers thus formed
d) Transfer of the slivers (10) to a drafting device
e) Drawing of the slivers (10) with an autoleveller draw frame
f) Combining of the drawn slivers (10) to a single sliver (19)
g) Depositing of the sliver via a can press in a can (26).

11. A method for producing an even sliver on a combing machine, with a plurality of combing apparatuses, characterized by the following process steps:
a) The supply of a combed fibre fleece from the respective combing apparatus
b) Forming of a sliver from the respective fibre fleece in the sliver forming apparatus
c) Drawing of the individual slivers (10) in a drafting arrangement allocated to the respective sliver
d) Doubling of the drawn slivers
e) Transfer of the slivers to the joint drafting device
f) Joint drawing of the slivers (10) with an autoleveller draw frame
g) Combining of the drawn slivers (10) to a single sliver (19)
h) Depositing of the sliver (19) via a can press in a can (26).

## Revendications

1. Peigneuse avec une pluralité de dispositifs de peignage (5), dans laquelle le voile de fibres délivré par chaque dispositif de peignage est rassemblé en un ruban de fibres (10) et les rubans de fibres sont dirigés ensemble vers un arrangement d'étirage (11) faisant suite, lequel délivre le ruban de fibres (19) ainsi formé à une tasseuse de pots (23) faisant suite,
caractérisée par le fait que
l'arrangement d'étirage (11) est pourvu d'un arrangement de régulation (27) servant à régulariser le ruban de fibres (19).

2. Peigneuse selon revendication 1,
caractérisée par le fait que
l'arrangement d'étirage (11) est constitué d'au moins deux trains étireurs, indépendants l'un de l'autre et travaillant parallèlement entre eux, lesquels sont alimentés d'une manière partagée avec les rubans peignés (10) délivrés par les dispositifs de peignage (15).

3. Peigneuse selon revendication 1 ou 2,
caractérisée par le fait que
le nombre de tours d'un rouleau d'entrée (13) d'une zone de préétirage (14) de l'arrangement d'étirage (11) est réglé en fonction d'un arrangement de mesure de l'épaisseur de ruban (12).

4. Peigneuse selon revendication 3,
caractérisée par le fait
qu'un accumulateur de rubans est disposé entre le rouleau d'entrée (23) et les dispositifs de peignage (5).

5. Peigneuse selon revendication 3,
caractérisée par le fait que
l'entraînement des dispositifs de peignage (5) est réglé en fonction des variations du nombre de tours du rouleau d'entrée (23).

6. Peigneuse selon revendication 1 ou 2,
caractérisée par le fait que
l'arrangement de régulation (27) varie le nombre de tours du rouleau délivreur (17) d'une zone d'étirage principale (16) en fonction d'un arrangement de mesure de l'épaisseur de ruban (12).

7. Peigneuse selon revendication 1,
caractérisée par le fait que
l'arrangement d'étirage (11) est constitué d'au moins deux trains étireurs situés l'un derrière l'autre, et où au moins un train étireur est pourvu d'un arrangement de régulation servant à régulariser le ruban peigné.

8. Peigneuse selon l'une des revendications 1, 2 ou 7,
caractérisée par le fait que
les impulsions de commande de l'arrangement de régulation (27) sont transmises à un ordinateur pilote prioritaire de procédé.

9. Peigneuse avec une pluralité de dispositifs de peignage (5), dans laquelle le voile de fibres délivré par chaque dispositif de peignage est rassemblé par un dispositif en un ruban de fibres (10), et les rubans de fibres (10) sont dirigés ensemble vers un arrangement d'étirage (11) faisant suite, lequel délivre le ruban de fibres (19) ainsi formé à une tasseuse de pots (23) faisant suite,
caractérisée par le fait que,
à la suite du dispositif servant à la formation du ruban de fibres, chaque ruban de fibres est dirigé vers un premier train étireur et est délivré ensuite sur une table de sortie (8) pour y être rassemblé respectivement doublé avec les autres rubans de fibres, et les rubans de fibres sont dirigés vers l'arrangement d'étirage commun (11) qui est pourvu d'un arrangement de régulation (27) servant à équilibrer les épaisseurs de ruban différentes.

10. Procédé pour fabriquer un ruban de fibres régulier sur une peigneuse possédant une pluralité de dispositifs de peignage,
caractérisé par les étapes de procédé suivantes:
a) livraison d'un voile de fibres peigné par chaque dispositif de peignage vers un dispositif de formation de ruban
b) formation d'un ruban de fibres dans le dispositif de formation de ruban de chacun des voiles de fibres
c) doublage des rubans de fibres ainsi formés
d) amenée des rubans de fibres (10) vers un arrangement d'étirage
e) étirage des rubans de fibres (10) avec un train étireur régulateur
f) rassemblement des rubans de fibres (10) étirés en un ruban de fibres individuel (19)
g) dépose du ruban de fibres dans un pot (26) par l'intermédiaire d'une tasseuse.

11. Procédé pour fabriquer un ruban de fibres régulier sur une peigneuse possédant une pluralité de dispositifs de peignage,
caractérisé par les étapes de procédé suivantes:
a) livraison d'un voile de fibres peigné par chaque dispositif de peignage
b) formation d'un ruban de fibres dans le dispositif de formation de ruban de chacun des voiles de fibres
c) étirage des rubans de fibres individuels (10) dans un train étireur adjoint au ruban de fibres correspondant
d) doublage des rubans de fibres étirés
e) amenée des rubans de fibres vers un arrangement d'étirage commun
f) étirage commun des rubans de fibres (10) dans un train étireur régulateur
g) rassemblement des rubans de fibres (10) étirés en un ruban de fibres individuel (19)
h) dépose du ruban de fibres (19) dans un pot (26) par l'intermédiaire d'une tasseuse.
